# FASCICULE DE BREVET EUROPEEN

(11) **EP 1 282 374 B1**
(45) Date de publication et mention de la délivrance du brevet: **14.12.2005**
(21) Numéro de dépôt: 01925639.5
(22) Date de dépôt: 12.04.2001
(51) Int. Cl.: A47F 7/024

(54) **ANTIVOL INDIVIDUEL POUR BAGUES OU ANALOGUES**
INDIVIDUELLE DIEBSTAHLSICHERUNG FÜR RINGE ODER DERGLEICHEN
INDIVIDUAL ANTI-THEFT DEVICE FOR RINGS OR THE LIKE

(30) Priorité: 12.04.2000 FR 0004704
(43) Date de publication de la demande: 12.02.2003
(73) Titulaire: Cohen, David, 94490 Ormesson-sur-Marne (FR)
(72) Inventeur: Cohen, David, 94490 Ormesson-sur-Marne (FR)
(74) Mandataire: Bertrand, Didier
(86) Numéro de dépôt international: PCT/FR2001/001141
(87) Numéro de publication internationale: WO 2001/076424

(56) Documents cités:
- DE-A- 4 242 992
- FR-A- 2 659 541
- FR-A- 2 752 562
- FR-A- 2 779 626

## Description

La présente invention concerne un antivol pour bagues ou analogues.

On a déjà proposé des baguiers antivols, notamment dans le document FR 2 758 702 au nom du demandeur. Cependant ces baguiers, s'ils permettent au client d'essayer le bijou encore dans le baguier, doivent néanmoins être ouverts par le bijoutier pour que le client emporte la bague ou l'anneau qui l'intéresse.

Or la tendance actuelle du commerce est au libre-service et il serait opportun de proposer un système antivol pour bague qui n'exige pas l'intervention systématique du bijoutier, ni pour l'examen ni pour la vente du bijou, et qui soit simple et peu onéreux à installer.

On a proposé, notamment dans le document FR 2 752 562, des systèmes antivols polyvalents relativement compliqués. Le but de l'invention est de proposer un antivol de conception simple, qui peut etre obtenu à un prix compétitif.

Le but de l'invention est atteint par un antivol individuel pour bague, conforme à la revendication 1 annexée. Grâce à cette forme spéciale, avantageusement en secteur d'ellipsoïde allongé, la bague peut être essayée tout en continuant d'être emprisonnée partiellement dans la coque rigide par le moyen de retenue, avantageusement une lame métallique ou analogue. La coque rigide est avantageusement formée par l'assemblage de deux demi-coques moulées à surface bombée emprisonnant le moyen de retenue de la bague.

L'ensemble peut être obtenu à très bas prix et est donc jetable.

Un moyen d'accrochage de l'antivol-présentoir selon l'invention permet de disposer un ensemble d'antivols et de bagues sur un panneau de présentation accessible en libre-service à la clientèle.

Les deux demi-coques sont réalisées dans un plastique rigide ou semi-rigide et comprennent des moyens d'assemblage indémontables (sinon par destruction au moins partielle) ; il peut s'agir par exemple de thermosoudage au niveau de leurs bordures, ou de tout autre moyen. Le moyen d'alarme antivol peut être réalisé par tout moyen connu (étiquette électronique, fil métallique, à détection électromagnétique, infrarouge, radioélectrique, etc.), et être disposé entre les deux demi-coques avant leur assemblage ou bien être ajouté après assemblage, par exemple grâce à une troisième coque ou film.

Les demi-coques peuvent être sous formes de plaques sensiblement planes, comportant éventuellement des alvéoles de rangement de bijou.

Dans le cas particulier des bagues, il est avantageux que la coque rigide (ou au moins une demi-coque) ait une surface bombée et que le moyen de retenue soit disposé pour retenir la bague de manière sensiblement tangente à ladite surface bombée.

Avantageusement, le moyen de retenue est constitué par une simple lame, métallique ou non, retenue en partie par les faces quasi-adjacentes des deux coques assemblées. Avantageusement, la lame comporte, par exemple à ses extrémités, un moyen d'ancrage aux coques ; dans le cas où les coques sont centrées et assemblées l'une sur l'autre grâce à des reliefs complémentaires (saillies et cavités en forme de picots), le moyen d'ancrage peut être une boucle ou un anneau passant autour desdits reliefs prévus sur les coques.

L'invention sera mieux comprise et d'autres avantages et caractéristiques seront mis en évidence à la lecture de la description suivante, se référant aux dessins annexés sur lesquels :
- la figure 1 est une vue de côté éclatée des éléments constituant l'antivol conforme à l'invention pour une bague ;
- la figure 2 est une vue de dessus de la demi-coque inférieure ;
- la figure 3 est une vue de dessus de la demi-coque supérieure ;
- la figure 4 est une vue en perspective de la coque montée sans bague ;
- la figure 5 est une vue en perspective de la coque montée avec bague.

L'antivol des figures 1 à 5 est constitué d'une demi-coque inférieure 1 et d'une demi-coque supérieure 2, et d'une lame mince et plane de retenue 3 pour une bague 4. Les deux demi-coques sont moulées en plastique semi-rigide et ont des surfaces bombées 7, 8 sensiblement analogues (en forme de secteur allongé d'ellipsoïde) et complémentaires de manière à être pouvoir accolées et assemblées l'une à l'autre grâce à des éléments de guidage ou de fixation indémontable tels que les saillies intérieures 5 (réalisées éventuellement par des enfoncements du côté extérieur) s'enfonçant dans les cavités extérieures 6, où ils peuvent être retenus par collage, soudage (notamment ultrasons), enfoncement à force, ou tout autre moyen. La surface 7 de la demi-coque 1 comporte entre les cavités 6 une dépression centrale allongée 9 qui croise en son milieu une autre dépression transversale 10. La surface 8 de la demi-coque 2 comporte en son milieu une fenêtre transversale 11, éventuellement associée sur un bord à une languette destinée à protéger la bague du contact avec la lame métallique 3. Les surfaces bombées 7 et 8 sont entourées d'une bordure plane 12 et 13, comportant d'un côté un élargissement 14 dans lequel est prévu un trou 15 pour l'accrochage de l'antivol et de sa bague à un présentoir à crochets multiples. Un fil 16 d'alarme détectable vient se placer soit à la fabrication dans l'une ou l'autre des demi-coques 1, 2 soit au montage entre les demi-coques 1, 2.

Le mode d'emploi de l'antivol-présentoir est le suivant. On introduit la bague 4 partiellement dans la fenêtre 11 de la demi-coque supérieure 2, on passe la lame 3 sous la dite demi-coque 2 en traversant la bague et on vient accoler cet ensemble au-dessus de la demi-coque inférieure 1. La lame 3 se loge partiellement dans la dépression longitudinale 9 et une partie de la bague dans la dépression transversale 10 ; éventuellement , les extrémités (qui peuvent être préformées à cet effet) de la bague se logent dans les cavités 6 ; les saillies 5 s'enfoncent dans les cavités 6 et guident l'assemblage voire bloquent l'ensemble, le cas échéant à l'aide d'un procédé de fixation accessoire tel que le thermosoudage sur les bords des bordures 12, 13. Selon une variante avantageuse non représentée, la lame 3 peut comporter à ses extrémités une forme en boucle ou un anneau destinée à passer autour des saillies inférieures 5 pour empêcher un mouvement ultérieur de la lame et une tentative frauduleuse de retrait de la lame par pliage.

L'antivol-présentoir est prêt à être suspendu et exposé sur un ensemble présentoir à crochets.

Le client peut prendre un tel antivol-présentoir et essayer la bague grâce à la conformation bombée de la surface 8.

Toute tentative de sortie frauduleuse du magasin déclenche une alarme grâce au fil 16.

## Revendications

1. Antivol individuel pour bague, comprenant une coque rigide formée par l'assemblage de deux demi-coques (1, 2) emprisonnant partiellement un moyen de retenue (3) de la bague réalisé sous forme d'un élément allongé résistant rigide (3) retenant la bague (4) au travers d'une ouverture (11) prévue dans l'une (2) des demi-coques, **caractérisé en ce que** au moins la demi-coque (2) comportant l'ouverture (11) a une surface bombée (7, 8) et le moyen de retenue (3) de la bague est disposé de manière à retenir la bague (4) de manière sensiblement tangente à ladite surface bombée (7, 8) de la coque, la coque comportant aussi un moyen d'alarme antivol (16).

2. Antivol selon la revendication 1, **caractérisé en ce que** les demi-coques (1, 2) sont réalisées en plastique rigide ou semi-rigide.

3. Antivol selon la revendication 2, **caractérisé en ce que** les demi-coques (1, 2) sont assemblées par thermosoudage de leur bord (13).

4. Antivol selon l'une des revendications 1 à 3, **caractérisé en ce que** la surface bombée (7, 8) est en forme de secteur d'ellipsoïde allongé.

5. Antivol selon l'une quelconque des revendications 1 à 4, **caractérisé en ce que** le moyen de retenue est une lame (3).

6. Antivol selon la revendication 5, **caractérisé en ce que** la lame comporte des moyens d'ancrage à des reliefs (5, 6) formés sur les coques.

7. Antivol selon l'une quelconque des revendications 1 à 6, **caractérisé en ce que** les deux demi-coques (1, 2) sont bombées.

8. Antivol selon la revendication 7, **caractérisé en ce que** les deux demi-coques (1, 2) sont accolées l'une à l'autre de manière à présenter des faces adjacentes entre lesquelles est retenue une lame (3) de retenue de la bague.

## Patentansprüche

1. Individuelle Diebstahlsicherung für einen Ring, umfassend eine starre Schale bzw. Rumpf, die durch den Zusammenbau von zwei Halbschalen bzw. -rümpfen (1, 2) ausgebildet ist, welche teilweise ein Rückhaltemittel (3) für den Ring nehmen bzw. aufnehmen bzw. einschließen, welches in Form eines länglichen starren Widerstandselements (3) ausgebildet ist, welches den Ring (4) durch eine Öffnung (11) zurückhält, die in einer (2) der zwei Halbschalen vorgesehen ist, **dadurch gekennzeichnet, daß** wenigstens die Halbschaie (2), die die Öffnung (11) aufweist, eine bombierte bzw. gewölbte Oberfläche (7. 8) aufweist und das Rückhaltemittel (3) des Rings derart angeordnet ist, um den Ring (4) in im wesentlichen an die bombierte Oberfläche (7, 8) der Schale anliegender bzw. tangentialer Weise zu halten, wobei die Schale auch ein Diebstahlalarmmittel (16) umfaßt.

2. Diebstahlsicherung nach Anspruch 1, **dadurch gekennzeichnet, daß** die Halbschalen (1, 2) aus starrem oder halbstarrem Kunststoff realisiert bzw. hergestellt sind.

3. Diebstahlsicherung nach Anspruch 2, **dadurch gekennzeichnet, daß** die Halbschalen (1, 2) durch Thermoverschweißen an ihrem Rand (13) zusammengebaut sind.

4. Diebstahlsicherung nach einem der Ansprüche 1 bis 3, **dadurch gekennzeichnet, daß** die bombierte Oberfläche (7. 8) in Form eines länglichen Ellipsoidsektors bzw. - schnitts ausgebildet ist.

5. Diebstahlsicherung nach einem der Ansprüche 1 bis 4, **dadurch gekennzeichnet, daß** das Rückhaltemittel eine Zunge bzw. Klinge bzw. Blatt (3) ist.

6. Diebstahlsicherung nach Anspruch 5, **dadurch gekennzeichnet, daß** die Zunge Verankerungsmittel mit Erhebungen (5, 6) umfaßt, die auf den Halbschalen ausgebildet sind.

7. Diebstahlsicherung nach einem der Ansprüche 1 bis 6, **dadurch gekennzeichnet, daß** die zwei Halbschalen (1, 2) bombiert bzw. gewölbt sind.

8. Diebstahlsicherung nach Anspruch 7, **dadurch gekennzeichnet, daß** die zwei Halbschalen (1, 2) miteinander derart zusammengeklebt bzw. gerichtet sind; um zueinander schauende bzw. gerichtete Seiten aufzuweisen, zwischen weichen eine Zunge (3) für ein Zurückhalten des Rings zurückgehalten ist.

## Claims

1. Individual anti-theft device for a ring, comprising a rigid shell formed by joining two half-shells (1, 2) together, thereby partially trapping a retaining means (3) of the ring in the form of a strong rigid elongate member (3) retaining the ring (4) through an opening (11) provided in one (2) of the half-shells, **characterised in that** at least the half-shell (2) comprising the opening (11) has a convex surface (7, 8) and the retaining means (3) of the ring is disposed so as to retain the ring (4) substantially tangential with respect to said convex surface (7,8) of the shell, the shell also comprising an anti-theft warning means (16).

2. Anti-theft device as claimed in Claim 1, **characterised in that** the half-shells (1, 2) are formed from rigid or semi-rigid synthetic material.

3. Anti-theft device as claimed in Claim 2, **characterised in that** the half-shells (1, 2) are joined together by thennowelding their edge (13).

4. Anti-theft device as claimed in any one of Claims 1 to 3, **characterised in that** the convex surface (7, 8) is in the form of an elongate ellipsoid sector.

5. Anti-theft device as claimed in any one of Claims 1 to 4, **characterised in that** the retaining means is a strap (3).

6. Anti-theft device as claimed in Claim 5, **characterised in that** the strap has means for anchoring to profiled portions (5, 6) formed on the shells.

7. Anti-theft device as claimed in any one of Claims 1 to 6, **characterised in that** the two half shells (1, 2) are convex.

8. Anti-theft device as claimed in Claim 7, **characterised in that** the two half-shells (1, 2) are coupled together so as to have adjacent surfaces between which a ring-retaining strap (3) is retained.
